# EUROPÄISCHE PATENTSCHRIFT

(11) **EP 0 173 001 B1**
(45) Veröffentlichungstag und Bekanntmachung des Hinweises auf die Patenterteilung: **30.09.1992**
(21) Anmeldenummer: 85106476.6
(22) Anmeldetag: 25.05.1985
(51) Int. Cl.: F42B 15/00, F42B 12/02

(54) **Aufklärungssystem**
Reconnaissance system
Système de reconnaissance

(30) Priorität: 09.06.1984 DE 3421607
(43) Veröffentlichungstag der Anmeldung: 05.03.1986
(73) Patentinhaber: Dynamit Nobel Aktiengesellschaft, 53839 Troisdorf (DE)
(72) Erfinder: Petters, Willi J., Dr., D-5090 Leverkusen 1 (DE)

(56) Entgegenhaltungen:
- DE-C- 1 800 121
- DE-C- 2 910 956
- FR-A- 2 551 198
- US-A- 4 589 340

## Beschreibung

Die Erfindung betrifft ein Aufklärungssystem mit mindestens einem Sondengerät, das im Gelände auf dem Boden aufgestellt ist und eine Sonde zur Detektierung von in der Nähe befindlichen Objekten und einen Sender zur Übermittlung der Detektierung an einen entfernten Empfänger aufweist.

Eine wirksame Bekämpfung gegnerischer militärischer Ziele ist nur dann möglich, wenn diese Ziele nach Art, Ort und Zahl möglichst in Echtzeit aufgeklärt worden sind. Es ist bekannt, zu diesem Zweck Fotografien oder Videobilder von Flugzeugen, Raketen oder Satelliten aus, aufzunehmen. So ist in der DE-C2-29 10 956 ein Aufklärungssystem beschrieben, das aus einem tieffliegenden Flugobjekt und einem zusätzlichen Flugkörper besteht. Mittels des Flugobjektes, insbesondere einem Aufklärungsflugzeug, werden z.B. Einzelinformationen vom überflogenen Gebiet aufgenommen und in Form von Daten einem Speicher eingegeben, der im zusätzlichen Flugkörper, z.B. einer Rakete, untergebracht ist. Der Flugkörper wird dann mit zumindest teilweise gefülltem Speicher in Richtung zu einer Bodenstation vom Flugobjekt abgeschossen und durchläuft eine hohe, im wesentlichen ballistische Flugbahn. Nach Erreichen des Empfangsbereichs der Bodenstation werden die gespeicherten Daten mittels eines im Flugkörper untergebrachten Funksenders zum Empfang durch die Bodenstation ausgesendet. Dieses System ist sehr aufwendig und ermöglicht eine Aufklärung nur zu dem Zeitpunkt, in dem das jeweilige Gebiet überflogen wird.

Ferner ist es bekannt, Sonden oder Sensoren im Gelände auszulegen oder zu verschießen. Derartige Sonden bzw. Sensoren sind mit Sendern ausgestattet, die auf das Vorhandensein bestimmter Objekte in der Nähe ansprechen und an einen entfernt angeordneten Empfänger ein Detektierungssignal funken. Wegen der geringen Sendeleistung ist die Reichweite solcher Sender begrenzt. Hinzu kommt, daß die Sender meist am Boden liegen und wegen der topografischen Gegebenheiten ein weitreichender Empfang in der Regel nicht möglich ist. Man verwendet daher Relaisstationen, die in der Nähe der verteilt angeordneten Sondengeräte positioniert werden und die Sendesignale verstärken und an den entfernt angeordneten Empfänger weiterleiten. Ein derartiges System mit Relaisstationen ist jedoch aufwendig und störempfindlich.

Der Erfindung liegt die Aufgabe zugrunde, ein Aufklärungssystem der eingangs genannten Art zu schaffen, das auch bei geringer Sendeleistung eine Information über die Erregung eines Sondengerätes schnell und zuverlässig an den entfernt angeordneten Empfänger überträgt, unabhängig von der Geländestruktur und dem Standort des Sondengerätes.

Zur Lösung dieser Aufgabe ist erfindungsgemäß vorgesehen, daß der Sender in einem von einer Startvorrichtung aus abschießbaren oder mit einem Triebwerk ausgestatteten Flugkörper enthalten ist, der bei Detektierung eines Objektes gestartet wird und daß der Sender derart gesteuert ist, daß er bei oder nach dem Start zum Aussenden eines Detektierungssignals in Funktion gesetzt wird.

Bei dem erfindungsgemäßen Aufklärungssystem werden Sondengeräte entweder durch Verschießen oder durch Verlegung in einem Gelände aufgestellt. Sobald ein Sensor eines der Sondengeräte ein Objekt erkennt und anspricht, wird entweder das gesamte Sondengerät oder nur der Sender dieses Gerätes durch Verschießen oder durch einen Raketenantrieb zum Aufsteigen gebracht. Während des Fluges strahlt der Sender mindestens ein Detektierungssignal ab, das wegen der großen Höhe auch bei geringer Sendeleistung weitreichend empfangen werden kann. Dabei ist ein direkter Empfang ohne Zwischenstationen möglich. Wenn mehrere Sondengeräte verlegt werden, ist es zweckmäßig, daß jedes Sondengerät seine eigene Kennung erhält, d.h. sein eigenes Detektierungssignal, das sich von den Detektierungssignalen der anderen Sondengeräte durch eine Kodierung unterscheidet. Auf diese Weise ist eine Identifizierung des aktivierten Sondengerätes und des Ortes, an dem das Objekt erkannt worden ist, möglich.

Der Sender oder das Sondengerät kann entweder von einer Abschußvorrichtung in die Höhe katapultiert werden, oder mit einem eigenen Raketenantrieb ausgestattet sein.

Gemäß einer bevorzugten Ausführungsform der Erfindung ist vorgesehen, daß auch das Sondengerät in einem Flugkörper, insbesondere einer Rakete, untergebracht und von dem Flugkörper im Flug abwerfbar ist und daß das Sondengerät eine Aufstellvorrichtung aufweist, die es nach dem Auftreffen auf dem Boden in eine für den Start geeignete Position stellt. Dies ermöglicht eine besonders einfache und schnelle Art der Verlegung von Sondengeräten, wobei ein einziger Flugkörper mehrere Sondengeräte gleichzeitig oder nacheinander abwerfen kann. Nachdem die Sondengeräte auf dem Boden auftreffen, werden sie durch die Aufstellvorrichtung aufgerichtet, um anschließend abgeschossen zu werden. Der Abschuß erfolgt vorzugsweise senkrecht nach oben. Eine für die Positionierung des Sondenkörpers geeignete Aufstellvorrichtung ist z.B. durch die DE-PS 18 00 121 bekannt.

Der Flugkörper mit Sondengerät kann einen sich während des Fluges entfaltenden Fallschirm aufweisen, der vorzugsweise derart gesteuert ist, daß er im Gipfelpunkt der Flugbahn entfaltet wird. An diesem Fallschirm schwebt der Flugkörper langsam herab, so daß einerseits sichergestellt ist, daß seine Detektierungssignale erkannt werden und daß er andererseits auch leicht zu orten ist. Im Prinzip reicht es grundsätzlich aus, wenn ein einziges Detektierungssignal ausgesandt wird, es kann aber auch zweckmäßig sein, über eine bestimmte Zeitspanne hinweg Detektierungssignale nacheinander auszusenden, um sicherzustellen, daß mindestens eines dieser Signale empfangen und im Empfänger erkannt wird.

Das Sondengerät kann in seiner Gesamtheit in dem Flugkörper untergebracht sein, so daß es nach dem Detektieren hochgeschossen wird. Es ist aber auch möglich, daß das Sondengerät auf dem Boden bleibt, während nur der Sender im Flugkörper angeordnet ist und hochgeschossen wird.

Im folgenden wird ein Ausführungsbeispiel der Erfindung unter Bezugnahme auf die Zeichnungen näher erläutert.

Es zeigen:
- Fig. 1: eine schematische Darstellung der Funktion des Aufklärungssystems anhand der zeitlichen Folge der einzelnen Vorgänge, und
- Fig. 2: eine schematische Ansicht eines Sondengerätes.

Fig. 1a zeigt eine Rakete 10 im Fluge. In Fig. 1b wird aus der Rakete 10 nach dem Ablösen des Kopfstücks 11 das Sondengerät 12 mit der darunter befestigten Abschußbasis 13 abgeworfen. Das Sondengerät 12 hängt an einem Fallschirm, so daß es zusammen mit der Abschußbasis 13 langsam auf den Boden herabsinkt. Nach dem Aufsetzen auf dem Boden wird der Fallschirm 14 von dem Sondengerät abgetrennt. Der Fallschirm 14 ist nicht unbedingt erforderlich. Ggf. kann das Sondengerät ohne Fallschirm abgeworfen werden.

In Fig. 1c ist der Zustand dargestellt, daß das Sondengerät 12 auf der Abschußbasis 13 auf dem Erdboden steht, wobei eine Aufstellvorrichtung 15, die selbsttätig aufklappt, für eine lagerichtige Orientierung sorgt.

In Fig. 1d erkennt ein Sensor 16 des Sondengerätes 12 ein in der Nähe befindliches Objekt 26. Daraufhin wird ein Raketentriebwerk im Sondengerät 12 gezündet (Fig. 1e) und das Sondengerät 12 steigt von der Abschußbasis 13 aus senkrecht auf. Dabei wird eine Antenne 17 aus dem Sondengerät 12 ausgefahren und ein (nicht dargestellter) Sender im Sondengerät 12 strahlt über die Antenne 17 eines oder mehrere Detektionssignale ab. Dieses Aussenden von Signalen erfolgt, wenn das Sondengerät eine gewisse Höhe erreicht hat und vorzugsweise, nachdem das Raketentriebwerk bereits erloschen ist (Fig. 1f).

Das Detektionssignal dient in erster Linie zur Identifizierung des betreffenden Sondengerätes, das dieses Signal aussendet, es kann jedoch auch Informationen über das erkannte Ziel u.dgl. enthalten.

Bei dem beschriebenen Ausführungsbeispiel steigt das gesamte Sondengerät 12 mit Hilfe eines eigenen Raketenantriebs auf. Alternativ besteht die Möglichkeit, in dem aufsteigenden Flugkörper nur den Sender unterzubringen und das Sondengerät selbst am Boden zu belassen.

Ferner kann anstelle des Raketenantriebs eine mörserähnliche Abschußvorrichtung vorgesehen sein, mit der der Flugkörper hochgeschossen wird.

In Fig. 2 ist eine andere Variante des Flugkörpers dargestellt. Dieser Flugkörper 18 hat die Form eines Geschosses. An dem zylindrischen Geschoßkörper ist die Aufstellvorrichtung 19 angebracht, die aus mehreren um Gelenke 20 herum schwenkbaren Füßen 21 besteht. Die Füße 21 sind zunächst in Längsnuten 22 des Flugkörpers 18 eingeklappt. Nachdem der Flugkörper auf dem Boden aufgesetzt hat, klappen die Füße 21 unter Federwirkung um die Gelenke 20 herum auf, so daß der Flugkörper 18 in eine zum Starten geeignete senkrechte Position gebracht wird. Der Flugkörper 18 enthält ein Triebwerk 23 mit einer Düse 22, das Sondengerät 12, den Sender 24 mit Antenne 17 und in der Flugkörperspitze 25 einen (nicht dargestellten) Fallschirm. Das Sondengerät 12 ist mit mehreren Sensoren 16 zur Erkennung von Objekten ausgestattet. Wenn einer der Sensoren 16 anspricht, wird das Raketentriebwerk gestartet und der Flugkörper 18 steigt auf. Im Scheitelpunkt der Flugbahn öffnet sich die Flugkörperspitze 25 und der Fallschirm wird entfaltet. Gleichzeitig wird der Sender 24 aktiviert, so daß während des langsamen Absinkens des Flugkörpers Detektierungssignale von der Antenne 17 abgestrahlt werden.

## Patentansprüche

1. Aufklärungssystem mit mindestens einem Sondengerät, das im Gelände auf dem Boden aufgestellt ist und eine Sonde zur Detektierung von in der Nähe befindlichen Objekten und einen Sender zur Übermittlung der Detektierung an einen entfernten Empfänger aufweist,**dadurch gekennzeichnet,** daß der Sender (24) in einem von einer Startvorrichtung (13) aus abschießbaren oder mit einem Triebwerk (22) ausgestatteten Flugkörper (18) enthalten ist, der bei Detektierung eines Objektes (26) gestartet wird, und daß der Sender (24) derart gesteuert ist, daß er bei oder nach dem Start zum Aussenden eines Detektierungssignals in Funktion gesetzt wird.

2. Aufklärungssystem nach Anspruch 1, dadurch gekennzeichnet, daß auch das Sondengerät (12) in einem Flugkörper, insbesondere einer Rakete (10), untergebracht ist und von diesem Flugkörper im Flug abwerfbar ist und daß das Sondengerät (12) eine Aufstellvorrichtung (15;19) aufweist, die es nach dem Auftreffen auf dem Boden in eine für den Start geeignete Position stellt.

3. Aufklärungssystem nach Anspruch 1 oder 2, dadurch gekennzeichnet, der Flugkörper (18) mit Sondengerät (12) einen sich während des Fluges entfaltenden Fallschirm aufweist.

4. Aufklärungssystem nach Anspruch 3, dadurch gekennzeichnet, daß der Fallschirm derart gesteuert ist, daß er im Gipfelpunkt der Flugbahn entfaltet wird.

5. Aufklärungssystem nach einem der Ansprüche 1 bis 4, dadurch gekennzeichnet, daß das Sondengerät (12) im Flugkörper (18) untergebracht ist.

## Claims

1. A surveillance system with at least one probe apparatus which is installed in the terrain on the ground and a probe for detecting objects located in the vicinity and a transmitter for transmitting the detection to a remote receiver, characterised in that the transmitter (24) is contained in a flight body (18) able to be launched by a launching device (13) or equipped with a motor (22), which is launched when an object (26) is detected and in that the transmitter (24) is controlled such that it starts to operate transmitting a detection signal, at or after the launch.

2. A surveillance system according to claim 1, characterized in that the probe apparatus (12) is also accommodated in a flight body, in particular a rocket (10), and able to be released from this flight body in flight, and in that the probe apparatus (12) has an installing device (15;19), which, once it has struck the ground, places it in a suitable position for the launch.

3. A surveillance system according to claim 1 or 2, characterized in that the flight body (18) with probe apparatus (12) has a parachute opening during the flight.

4. A surveillance system according to claim 3, characterized in that the parachute is controlled such that it opens at the zenith of the trajectory.

5. A surveillance system according to one of claims 1 to 4, characterised in that the probe apparatus (12) is accommodated in the flight body (18).

## Revendications

1. Système de reconnaissance comportant au moins un appareil d'exploration qui est posé sur le sol du terrain d'action, une sonde pour la détection d'objets situés dans le voisinage et un émetteur pour la transmission des informations à un récepteur éloigné, caractérisé par le fait que l'émetteur (24) est contenu dans un projectile (18) pouvant être tiré à partir d'un dispositif de lancement (13) ou muni d'un dispositif de propulsion (22), projectile qui est lancé lors de la détection d'un objet (26) et par le fait que l'émetteur (24) est commandé de manière telle que celui-ci soit mis en service lors du ou après le lancement aux fins d'émission d'un signal de détection.

2. Système de reconnaissance selon la revendication 1, caractérisé par le fait que l'appareil d'exploration (12) est lui aussi logé dans un projectile, notamment dans une fusée (10) et peut être largué à partir dudit projectile et que l'appareil d'exploration (12) comporte un dispositif de positionnement (15; 19) qui, après que ledit appareil d'exploration ait touché le sol, place celui-ci dans une position adéquate pour son lancement.

3. Système de reconnaissance selon la revendication 1 ou 2, caractérisé par le fait que le projectile (18) et l'appareil d'exploration (12) sont munis d'un parachute qui se déploie pendant le vol.

4. Système de reconnaissance selon la revendication 3, caractérisé par le fait que le parachute est commandé de manière telle que celui-ci s'ouvre à l'apogée de la trajectoire.

5. Système de reconnaissance selon l'une des revendications 1 à 4, caractérisé par le fait que l'appareil d'exploration (12) est logé à l'intérieur du projectile (18).
